# EUROPÄISCHE PATENTSCHRIFT

(11) **EP 0 840 908 B1**
(45) Veröffentlichungstag und Bekanntmachung des Hinweises auf die Patenterteilung: **11.04.2001**
(21) Anmeldenummer: 96918597.4
(22) Anmeldetag: 21.06.1996
(51) Int. Cl.: G03G 15/00, B65H 20/20, B41J 11/30

(54) **VORRICHTUNG ZUM TRANSPORT VON MIT RANDLOCHUNGEN VERSEHENEN AUFZEICHNUNGSTRÄGERN**
DEVICE FOR CONVEYING RECORDING MEDIA PROVIDED WITH EDGE PERFORATIONS
DISPOSITIF POUR LE TRANSPORT DE SUPPORTS D'ENREGISTREMENT MUNIS DE PERFORATIONS LATERALES

(30) Priorität: 21.07.1995 DE 19526731
(43) Veröffentlichungstag der Anmeldung: 13.05.1998
(73) Patentinhaber: Océ Printing Systems GmbH, 85586 Poing (DE)
(72) Erfinder: KOPP, Walter, D-82024 Taufkirchen (DE); PURITSCHER, Ernst, D-82008 Unterhaching (DE); KLAPETTEK, Gerhard, D-35396 Giessen (DE)
(74) Vertreter: Schaumburg, Thoenes & Thurn
(86) Internationale Anmeldenummer: DE9601096
(87) Internationale Veröffentlichungsnummer: WO9704364

(56) Entgegenhaltungen:
- DE-A- 3 211 492
- US-A- 3 688 959
- US-A- 5 097 999
- US-A- 5 165 586

## Beschreibung

Zum Transport von randgelochten Aufzeichnungsträgern im Bereich der Umdruckstation von elektrografischen Druckeinrichtungen ist es üblich, einen sogenannten Traktorantrieb zu verwenden. Ein derartiger Traktorantrieb ist beispielsweise aus der DE-C2-3307583 bekannt. Der bekannte Traktorantrieb enthält einen Zahnriemen der über eine Antriebs-Riemenscheibe und eine Umlenk-Riemenscheibe läuft. Seitlich am Zahnriemen sind über Halterungen Mitnahmestifte montiert, die zum Transportieren des bandförmigen Aufzeichnungsträgers in die Randlochungen des Aufzeichnungsträgers eingreifen.

Derartige Traktorantriebe dienen bei elektrografischen Endlosdruckern dazu, die Papierbahn tangential berührend über einen Umdrucksattel an einer Fotoleitertrommel vorbeizuführen, um im Umdruckbereich Tonerbilder vom Fotoleiter auf die Papierbahn zu übertragen. Hierzu liegt am Umdruckort die Papierbahn gespannt an der Fotoleitertrommel an. Transportiert wird die Papierbahn mittels vor und nach dem Umdrucksattel angeordneten Vorschubraupen.

Endlospapiere für elektrografische Endlosdrucker sind in den Randbereichen mit Transportlöchern versehen, in die Mitnahmestifte (Transportpins) eingreifen um die Papierbahn formschlüssig zu transportieren.

Ist der Abstand von Pin zu Pin unterschiedlich, so wird die Papierbahn entsprechend fehlerhaft in der Umdruckzone auf dem Fotoleiter plaziert. Die Lage des Papiers stimmt nicht mit der Lage des Druckbildes auf dem Fotoleiter überein, das Druckbild wird lageversetzt auf das Papier übertragen. Diese Lageungenauigkeit in Papierlaufrichtung des Tonerbildes auf dem Papier wird auch als Zeilenstandsfehler bezeichnet.

An die Übertragungsgenauigkeit des Tonerbildes auf das Papier werden immer höhere Anforderungen gestellt, um z.B. eine saubere Deckung mehrerer Druckbilder übereinander (Vollfarbdruck) zu erhalten.

Es muß deshalb eine Möglichkeit gefunden werden, die Pins entsprechend genau mit minimalsten Teilungsfehlern zueinander anzuordnen.

Ein weiteres Problem tritt auf, wenn in der Papierbahn nach dem Papiertransport unterschiedliche Zugspannungen über die Breite der Papierbahn auftreten, verursacht z.B. durch Papierschräglauf in der Fixierstation. Das Papier neigt dann unter den Vorschubraupendeckeln zur Wellenbildung. Die Welle der Papierbahn in den Randbereichen kann sich nicht in Richtung Auflage (Papierleitblech) ausbreiten, da diese stützend gegen die Papierbahn wirkt, sondern nur in Richtung der geschlossenen Vorschubraupendeckel. Sie versucht diesen hochzuheben. Die Papierlochungen arbeiten sich in Richtung Spitze der Mitnahmestifte und weichen damit von ihrer Sollage ab, welche durch die Symmetrieachse der Mitnahmestifte vorgegeben ist. Zeilen- und Spaltenstandsfehler sind die Folge.

Bedingt durch Zugkräfte und Zugkraftschwankungen in der Papierbahn wirken diese Kräfte auf die Mitnahmestifte. Da die Mitnahmestifte bei dem bekannten Traktorantrieb neben dem Zahnriemen liegen, jedoch mittels einer Pinklammer auf dem Riemen montiert sind, entsteht ein Drehmoment auf die Klammer. Dieses Drehmoment verursacht abhängig von den Papierzugkräften ein mehr oder weniger starkes Schrägstellen der Pinklammer. Entsprechende Papierlagefehler zur idealen Nulllage und damit Zeilenstandsfehler sind die Folge.

Beim Beschleunigen der Papierbahn während eines Startvorganges werden die Pinklammern, verursacht durch die träge Masse der Papierbahn, vorgespannt und damit schräg gestellt. Nach Beendigung des Beschleunigungsvorganges entspannen sich die Pinklammern wieder in Form eines Schwingungsvorganges. Dieser Entspannungs-Schwingvorgang ist noch ca. 10 bis 15 Zeilen nach dem Beschleunigungsvorgang als Zeilenstandsfehler im Druckbild sichtbar.

Aufgrund ungünstiger Papiereigenschaften, wie z.B. Papierbeschädigungen, kann es zu Papierstaus in den Vorschubraupen kommen. Diese Papierstaus haben zur Folge, daß auf die einzelnen Klammern ein sehr großes Biegemoment übertragen wird, was zum Bruch der Klammer führen kann. Dieses Biegemoment wird dadurch erzeugt, daß die Mitnahmestifte (Transportpins) neben dem Transportriemen liegen und somit sich die Klammern unter Last schräg stellen können.

Aus der US-A-3 688 959 ist ein Zahnriemenantrieb für ein gelochtes Endlospapier bekannt. Der Zahnriemenantrieb enthält einen Zahnriemen der auf seiner Innenumfangsfläche Transportzähne aufweist. In jeder zweiten Zahnlücke der Innenumfangsfläche ist ein Loch zur Aufnahme eines in die Löcher des Papiers eintauchenden Mitnahmestiftes angeordnet. Die Basis des Mitnahmestiftes wird durch die zugehörige Zahnlücke justiert.

Die US-A-5 097 999 beschreibt einen Traktorantrieb mit einem Zahnriemen. Der Zahnriemen hat auf seiner Innenumfangsfläche kurze und lange Transportzähne. In Öffnungen der langen Transportzähne sind in die Löcher des Papiers eintauchende Mitnahmestifte eingeklinkt. Somit sind die Mitnahmestifte in Abhängigkeit von der Zahnteilung der Transportzähne angeordnet.

Aufgabe der Erfindung ist es, eine Vorrichtung zum Transport von mit Randlochungen versehenen Aufzeichnungsträgern in Druck- oder Kopiergeräten bereitzustellen, die einen lagegenauen exakten Aufzeichnungsträgertransport bei größtmöglicher Materialschonung ermöglicht.

Bei der erfindungsgemäßen Transporteinrichtung wird die genaue Anordnung der Mitnahmestifte auf dem Transportriemen dadurch erreicht, daß deren Position von der Zahnteilung des Transportriemens abhängig gemacht wird. Hierzu wird ein Zahnriemen mit extrem geringem Teilungsfehler von Zahn zu Zahn bzw. von Zahnlücke zu Zahnlücke verwendet mit einer Genauigkeit, welche nur ein Bruchteil der erforderlichen Zeilenstandsgenauigkeit ist.

Eine einzelne einen Mitnahmestift tragende Pinklammer kann aus zwei Teilen bestehen. Der eine Teil ist der Pinklammer-Grundkörper auf dem eingegossen in den Grundkörper, der Transportpin sitzt. Der zweite Teil ist der Pinklammer-Klemmsteg. Der Pinklammer-Klemmsteg wird in die Zahnlücke des Riemens gelegt und der Pinklammer-Grundkörper wird auf den Pinklammer-Klemmsteg gerastet. Die beiden Schenkel des Klemmsteges, welche als Haken ausgeführt sind, schnappen formschlüssig in das entsprechende Gegenstück des Grundkörpers mit einer Vorspannung ein. Die Teilungszentrierung wird durch die Lage des Klemmsteges in der Zahnlücke des Riemens erreicht.

Die den Zahnflanken des Riemens zugewandten Kanten des Klemmsteges weisen eine Schräge auf, welche der Zahnflankenform des Riemens entspricht. Der Klemmsteg zentriert sich damit aufgrund seiner Vorspannung in der Zahnriemenlücke.

Da der Klemmsteg durch die Vorspannung leicht verbogen wird, ist es günstig, den Klemmsteg in der Zahnlücke nur linienförmig mit einer maximalen Basis zentrieren zu lassen. Die linienförmige Auflage wird durch die am Klemmsteg vorgesehenen Auflagenippel erreicht. Würde man diese linienförmige Auflage nicht vorsehen, würde eine undefinierte Lage des Klemmsteges in der Zahnlücke und damit eine fehlerhafte Teilung der Transportpins zustande kommen.

Die Mitnahmestifte (Pins) aus Metall werden in den Klammergrundkörper mittels eines Spritzgußwerkzeuges eingegossen. Dieses Spritzgußwerkzeug kann nicht mit einer beliebig genauen Toleranz gefertigt werden. Das bedeutet, daß die Metallpins nicht exakt zentrisch in X- und Y-Ebene im Pinklammergrundkörper eingegossen werden können.

Damit die Pinklammern immer mit der gleichen Fehlerlage auf dem Riemen montiert werden, hat der Klammergrundkörper auf der einen Seite eine Aussparung und auf der anderen Seite eine Montagenase. Die Klammergrundkörper können somit nur lagerichtig auf dem Transportriemen montiert werden. Die Zentriernase der einen Klammer paßt nur in die Aussparung der benachbarten Klammer.

Damit werden Teilungsfehler der Transportpins vermieden, welche durch Toleranzen des Spritzgußwerkzeuges hervorgerufen werden.

Ein weiterer Vorteil der Klammeraussparung ist der folgende: Die Pinklammern müssen möglichst nahe aneinanderliegen, um eine Elastizität der Klemmung in der Riemenzahnlücke nicht zur Wirkung kommen zu lassen.

Würden die Klammergrundkörper mit ihrer vollen Länge aneinanderliegen, so würde Papierstaub zwischen die Klammern gepreßt werden. Klammerbeschädigungen und Lagefehler wären die Folge. Durch die Klammeraussparung liegen die Klammern nur auf einer sehr kurzen Basis über Stege in den Randbereichen aneinander, der mittlere Bereich ist frei. Papierstaub und anderer Schmutz kann somit zwischen den Klammern ungepreßt herausfallen.

Wie bereits beschrieben, kann die Papierbahn bei parallelen (zylindrischen) Führungsflächen der Transportpins an diesen Führungsflächen nach oben gegen den Vorschubraupendeckel wandern und somit Lagefehler der Papiertransportlochungen zu den Transportpins erzeugen. Positionierungsfehler des Tonerbildes auf der Papierbahn beim Umdruck sind die Folge.

Eine Abhilfe bringt eine konische Ausführungsform der Pinführungsflächen. Die Führungsflächen müssen so konisch sein, daß die Transportkraft der Papierbahn eine Kraftkomponente erzeugt, welche gegen die Papierleitbleche wirkt. Die Papierbahn kann somit nicht nach oben gegen die Vorschubraupendeckel wandern. Eine lagegenaue Papierbahn während des Transportes und ein stabilerer Papierlauf werden damit erreicht.

Bei einem Endlospapier-Duplex Datendrucker mit zwei dicht nebeneinanderliegenden Aufzeichnungsträgerbahnen im Paralellbetrieb ist diese Klammerkonstruktion von erheblichem Vorteil. Mit der erfindungsgemäßen Klammerkonstruktion können so zwei nebeneinanderlaufende Papierbahnen minimal nah aneinander betrieben werden. Bei dieser Klammerkonstruktion ist es jedoch günstig, die Papierbahn vor dem Austauchen bzw. vor dem Eintauchen der Pins, aus bzw. in die Transportlochungen zu heben, damit ein Äusreißen der Transportlochungen vermieden wird. Das Anheben der Papierbahn kann durch entsprechende Form des Papierleitbleches erreicht werden.

Diese Papierleitblechformgebung erzeugt jedoch eine Kraftkomponente in der Papierbahn, welche diese gegen die Vorschubraupendeckel drückt. Papierlaufprobleme und Zeilenstandsfehler des Druckbildes sind die Folge.

Die konische Führungsflächenform der Transportpins verhindert diesen eben beschriebenen, störenden Effekt ebenfalls.

Bei bekannten in elektrografischen Endlosdrucker verwendeten Traktorantrieben sind die Mitnahmestifte in Klammern angeordnet, die neben den Riemen liegen. Da die Papierbahn einen Widerstand gegen die Tansportrichtung hat, werden die Pinklammern bei dieser Drehmomentbelastung schräg gestellt. Dadurch weicht die Papierbahn, deren Lage durch die Transportpins bestimmt wird, von der erforderlichen Sollage ab. Das Tonerbild wird dann im Umdruckbereich lageversetzt auf die Papierbahn übertragen. Zeilenstandsfehler sind die Folge.

Die erfindungsgemäßen Klammern sind so ausgeführt, daß sie zentrisch auf den Außenumfangsflächen der Riemen liegen. Ein Kippmoment kann somit nicht auftreten. Da die Klammern sich nicht schrägstellen können, ist die Position der Transportpins unabhängig von Transportlastschwankungen der Papierbahn.

Durch die bereits beschriebene Schrägstellung der bekannten Transportklammern wird die einzelne Klammer im Falle eines Papierstaus durch das auftretende Drehmoment, welches sich als Biegemoment auf den Klammerkörper auswirkt, so stark belastet, daß es zum Klammerbruch kommen kann.

Die erfindungsgemäße Klammer hat den Transportpin so angeordnet, daß dieser zentrisch auf dem Transportriemen liegt. Die Kraftweiterleitung vom Transportpin zum Transportriemen erfolgt somit ohne Hebelarm. Es wird dadurch kein Biegemoment auf die Klammer übertragen. Eine Zerstörungsgefahr der Transportklammern bei einem Papierstau ist damit nicht mehr gegeben.

Ausführungsformen der Erfindung sind in den Zeichnungen dargestellt und werden im folgenden näher beschrieben. Es zeigen:
Figur 1 eine schematische Darstellung einer elektrografischen Druckeinrichtung mit zwei im Bereich der Umdruckstation in dichtem Abstand nebeneinander angeordneten Aufzeichnungsträgerbahnen mit Traktorantrieb.
Figur 2 eine schematische Darstellung eines bekannten Traktorantriebes mit neben dem Riemen geführten Mitnahmestiften.
Figur 3 eine schematische Darstellung eines Traktorantriebes mit auf der Außenfläche des Riemens angeordneten Mitnahmestiften.
Figur 4 eine schematische Darstellung der Wirkung einer Anhebung des Aufzeichnungsträgers im Bereich der Riemenscheiben.
Figur 5 eine schematische Ausschnitts-Darstellung eines den Aufzeichnungsträger im Bereich der Riemenscheiben anhebenden Führungselements.
Figur 6 eine schematische Darstellung eines Traktorantriebes mit Führungselementen.
Figur 7 eine schematische Darstellung in Seitenansicht und in Draufsicht eines Zahnriemens mit darauf zentrisch angeordneten Pinklammern.
Figur 8 eine schematische Querschnittsdarstellung eines Traktorantriebes mit zentrisch angeordneten Pinklammern und Mitnahmestiften mit zylindrischem Kragen.
Figur 9 eine schematische Querschnittsdarstellung des Traktorantriebes der Figur 8 entlang der Schnittlinie B-C.
Figur 10 eine schematische Querschnittsdarstellung eines Traktorantriebes mit zentrisch angeordneten Pinklammern und Mitnahmestiften mit konischem Kragen.
Figur 11 eine schematische Darstellung der Aufwölbung des Aufzeichnungsträgers im Bereich der Randlochungen bei der Verwendung von Mitnahmestiften mit zylindrischem Kragen.
Figur 12 eine schematische Darstellung der Kräfte im Bereich der Randlochungen des Aufzeichnungsträgers bei einem Traktorantrieb mit zentrisch angeordneten Pinklammern und Mitnahmestiften mit konischem Kragen.
Figur 13 eine schematische Querschnittsdarstellung eines Traktorantriebes in Papiertransportrichtung mit einem den Aufzeichnungsträger im Bereich der Riemenscheiben anhebenden rampenförmigen Papierleitblech und
Figur 14 eine schematische Darstellung der Kräfte im Bereich der Einzelheit "Z" des Traktorantriebs der Figur 13.

Ein elektrografisches Druckgerät zum Bedrucken von bandförmigen Aufzeichnungsträgern 10 unterschiedlicher Bandbreite enthält als Zwischenträger 11 eine elektromotorisch angetriebene Fotoleitertrommel. Anstelle der Fotoleitertrommel läßt sich jedoch auch ein bandförmiger Zwischenträger, z.B. ein OPC-Band verwenden oder eine Magneto-Styli-Anordnung, wie sie z.B. in der EP-B1-0 191 521 beschrieben ist. Um den Zwischenträger 11 gruppieren sich die verschiedenen Aggregate für den elektrofotografischen Prozeß. Diese sind im wesentlichen: Eine Ladeeinrichtung 12 in Form eines Ladekorotrons zum Aufladen des Zwischenträgers 11; ein Zeichengenerator 13 mit einem Leuchtdiodenkamm zum zeichenabhängigen Belichten des Zwischenträgers 11, der sich über die gesamte nutzbare Breite des Zwischenträgers 11 erstreckt; eine Entwicklerstation 14 zum Einfärben des zeichenabhängigen Ladungsbildes auf dem Zwischenträger 11 mit Hilfe eines Ein- oder Zweikomponentenentwicklergemisches; eine Umdruckstation 15, die sich über die Breite des Zwischenträgers 11 erstreckt und mit der die Tonerbilder auf den Aufzeichnungsträger 10 übertragen werden. Zum Entfernen des Resttoners nach der Entwicklung und dem Umdruck ist eine Reinigungsstation 16 vorgesehen, mit darin integrierter Reinigungsbürste mit zugehöriger Absaugeinrichtung sowie einer Entladeeinrichtung 17. Der Zwischenträger 11 wird elektromotorisch angetrieben und im Druckbetrieb in Pfeilrichtung bewegt.

Weiterhin enthält die Druckeinrichtung eine der Umdruckstation 15 in Transportrichtung des Aufzeichnungsträgers nachgeordnete Fixierstation 18, die als Thermodruckfixierstation ausgebildet ist, mit einer beheizten Fixierwalze 19 mit zugehöriger Andruckwalze 20, sowie der Fixierstation nachgeordneten Führungsrollen 21, die unter anderem als Ausgabeelemente für eine Stapeleinrichtung 22 für den Aufzeichnungsträger 10 dienen. Anstelle der dargestellten Fixierstation sind auch andere Fixierstationen, z.B. mit einem beheizten oder unbeheizten Zulaufsattel oder eine Kaltfixierstation möglich. Der bandförmige Aufzeichnungsträger 10 ist als vorgefaltetes, mit Randperforationen versehenes Endlospapier konfektioniert und wird ausgehend von einem Vorratsbereich 23 über Zuführrollen 24 der Umdruckstation zugeführt. Der Transport des Aufzeichnungsträgers erfolgt dabei vorzugsweise über eine der Umdruckstation 15 zugeordnete Transporteinrichtung 25 in Form von mit Stiften 32 versehenen Transportriemen 26, die über Riemenscheiben in Form von Zahnscheiben 27 geführt in die Randperforationen 31 des Aufzeichnungsträgers 10 eingreifen. Weiterhin ist im Gehäusebereich der Druckeinrichtung zwischen Vorratsbereich 23 und der Fixierstation 8 eine Umlenkeinrichtung 28 angeordnet, über die der Aufzeichnungsträger 10 von der Fixierstation 18 zur Umdruckstation 15 rückgeführt wird.

Die elektrografische Druckeinrichtung ist zum Bedrucken von Aufzeichnungsträgern mit unterschiedlicher Bandbreite geeignet. Zu diesem Zwecke weist der Zwischenträger 11 (Fotoleitertrommel) eine nutzbare Breite auf, die der größtmöglichen Aufzeichnungsträgerbreite entspricht (z.B. ein Format DIN A3 quer). Diese Breite entspricht der doppelten DIN A4 Bandbreite. Damit ist es möglich, im Bereich der Umdruckstation 15 zwei Aufzeichnungsträgerbahnen E1, E2 mit einer Breite entsprechend DIN A4 längs nebeneinander anzuordnen. Die Fixierstation 18 und die anderen elektrofotografischen Aggregate, wie Entwicklerstation 14, Zeichengenerator 13, Reinigungsstation 16 sind entsprechend dieser nutzbaren Breite ausgelegt.

Eine Anpassung der Breite des Zeichengenerators 13 an unterschiedliche Aufzeichnungsträgerbreiten bedarf keiner mechanischen Änderung am Zeichengenerator, wenn wie in diesem Fall ein LED-Zeichengenerator verwendet wird, mit einer Vielzahl von in Reihen angeordneten LED's. Eine Anpassung an die verwendete Aufzeichnungsträgerbreite erfolgt durch Ansteuerung elektronisch.

Durch die Verwendung zweier Aufzeichnungsträgerbahnen E1, E2 im Parallelbetrieb müssen im Bereich der Umdruckstation 15 zwei Traktorantriebe 25 parallel nebeneinander angeordnet sein. Da sich der Umdruckbereich 15 einschließlich des Transferkorotrons durchgehend über die zwei Aufzeichnungsträgerbahnen E1, E2 erstreckt, ist es erforderlich, die nicht nutzbare Lücke L zwischen den Aufzeichnungsträgerbahnen E1, E2 und damit zwischen den Traktorantrieben möglichst klein zu halten. Eine seitliche Anordnung der Mitnahmestifte 32 neben den Riemen 26 entsprechend der Darstellung der Figur 2 würde die Lücke L vergrößern.

Werden jedoch entsprechend der Darstellung der Figur 3 die Mitnahmestifte 32 auf der äußeren Umfangsfläche des Riemens 26 angeordnet, befindet sich der Aufzeichnungsträger 10 im erheblichen Abstand zur neutralen Faser 30. Damit verändert sich der Abstand der Mitnahmestifte beim Abrollen über dem Riemenrad 27 erheblich, was zu einer Beschädigung der Perforationslöcher führt. Die Mitnahmestifte 32 bestehen dabei aus Stahl. Sie haben einen zylindrischen Kragen 33, an den ein sich verjüngender Kopfteil 34 anschließt. Transportiert wird der Aufzeichnungsträger 10 über den zylindrischen Kragen 33. Der sich verjüngender Kopfteil 34 dient als Einfädelelement.

Um diese, den Papierlauf sehr störende Ausweitung bzw. Längung der Perforationslöcher 31 zu vermeiden, wird entsprechend der Darstellung der Figur 4 der Aufzeichnungsträger 10 im Bereich des Riemenrades 27 aus der Transportposition A soweit verschoben bzw. angehoben, daß sich die Perforationslöcher 31 in einer Abrollposition B im Bereich des sich verjüngenden Kopfteils 34 befinden. Die Größe der Verschiebung V hängt unter anderem von dem Neigungswinkel des sich verjüngenden Kopfteils 34, dem Radius des Riemenrades 27, der Riemenstärke und der Transportlage des Aufzeichnungsträgers ab. Sie ist in Abhängigkeit von diesen Parametern so abzustimmen, daß beim Eintauchen und beim Herausgleiten der Stifte während des Abrollvorganges die Perforationslöcher an den Stiftenwänden im geringen Abstand entlanggleiten ohne daß eine wesentliche Angriffskraft an der Löcherwand wirkt. In der Figur 4 ist mit X1 die Position des Siftes 32 in einer Ausgangslage bezeichnet, mit X2 die Position des Siftes 32 nach einer Drehung des Riemenrades 27 um 5°. Daraus ist zu ersehen, daß ohne Verschiebung des Perforationsloches 31 nach oben der Kragen 33 die Wandung verformen würde.

Der eigentliche Vortrieb für den Aufzeichnungsträger erfolgt im geraden Transportbereich der Stiftenführung zwischen den Riemenrädern. Im Bereich der Riemenräder selbst sollen die Stifte frei in den Perforationslöchern gleiten können.

Um das Anheben des Aufzeichnungsträgers 10 in einfacher Weise vorzunehmen, ist entsprechend den Figuren 5 und 6 im Bereich der Riemenräder 27 ein Papierführungselement 35 angeordnet. Es erstreckt sich bis in den geraden Bereich (Transportstrecke) der Stiftenführung und hebt den Aufzeichnungsträger beispielsweise um etwa 1 mm an. Eine den Riemen 26 im Transportbereich zwischen den Riemenscheiben 27 stützende Stützeinrichtung 36 in Form zum Beispiel eines Niederhalters weist vor und nach den Papierführungselementen 35 angeordnete Niederhalteelmente 37 für den Aufzeichnungsträger 10 auf. Diese können aus Rollen bestehen oder auch aus Leitblechen oder dergleichen.

Bei den Ausführungsbeispielen der Figuren 7 bis 14 erfolgt der Antrieb der Mitnahmestifte 32 (Pins) über einen motorisch angetriebenen endlosen Zahnriemen 26, der auf seiner Innenumfangsfläche Transportzähne 39 aufweist, die in einer vorgegebenen am Abstand der Randlochungen 31 des Aufzeichnungsträgers 10 orientierten Zahnteilung angeordnet sind. Darunter ist zu verstehen, daß die Transportzähne 39 einen vorgegebenen gleichmäßigen Abstand zueinander haben,der wiederum abhängig ist vom gegebenen normierten Abstand der Randlochungen 31 des Aufzeichnungsträgers 10. Das bedeutet z.B., daß pro Randlochungsabstand z.B. zwei Transportzähne angeordnet sind. Der Zahnriemen 26 ist z.B. als glasfaserverstärkter Zahnriemen ausgebildet, auf dem die Mitnahmestifte 32 über den Riemen 10 umfassende Kunststoff-Klammern 38 (Pinklammer) befestigt sind. Zwischen den Transportzähnen 39 öffnen sich Zahnlücken 40. Diese sind begrenzt durch die schrägen Zahnflanken 41 der Transportzähne. Bei gleichmäßig beabstandeten Transportzähnen ist die Zahnteilung auch durch die Anzahl der Zähnlücken je Längeneinheit (z.B. Randlochungsabstand) definiert. Die Zahnriemen sind so genau gefertigt, daß die Teilungsfehler von Zahn zu Zahn extrem gering sind. Eine Genauigkeit, welche nur ein Bruchteil der erforderlichen Zeilenstandsgenauigkeit ist. Aus diesem Grunde sind die Mitnahmestifte 32 auf der Außenumfangsfläche des Zahnriemens 26 in Abhängigkeit von der Zahnteilung justiert.

Um diese von der Zahnteilung abhängige Positionierung der Mitnahmestifte 32 (Pins) zu ermöglichen besteht entsprechend den Darstellungen der Figuren 7 bis 10 jede einzelne, einen Mitnahmestift 32 tragende Pinklammer 38 aus zwei Teilen . Der eine Teil ist der Pinklammer-Grundkörper 42 auf dem, eingegossen in den Grundkörper 42, der Mitnahmestift 32 sitzt. Der zweite Teil ist der Pinklammer-Klemmsteg 43. Der Pinklammer-Klemmsteg 43 wird in die Zahnlücke 40 des Zahnriemens 26 gelegt und der Pinklammer-Grundkörper 42 wird auf den Pinklammer-Klemmsteg 43 gerastet. Die beiden Schenkel des Klemmsteges 43, welche als Haken 44 (Figur 8) ausgeführt sind, schnappen formschlüssig in das entsprechende Gegenstück 45 des Grundkörpers 42 mit einer Vorspannung ein. Die Teilungszentrierung wird durch die Lage des Klemmsteges 43 in der Zahnlücke 40 des Riemens erreicht.

Die, den Zahnflanken 41 des Riemens 26 zugewandten Kanten des Klemmsteges weisen eine Schräge 46 (Justierschräge) auf, welche der Zahnflankenform des Riemens 26 entspricht. Der Klemmsteg 43 zentriert sich damit aufgrund seiner Vorspannung in der Zahnlücke 40.

Da der Klemmsteg 43 durch die Vorspannung leicht verbogen wird, ist es günstig, den Klemmsteg 43 in der Zahnlücke 40 nur linienförmig mit einer maximalen Basis zentrieren zu lassen (Figuren 8, 9). Die linienförmige Auflage wird durch am Klemmsteg 43 vorgesehene Auflagenippel 47 erreicht. Würde man diese linienförmige Auflage nicht vorsehen, würde eine undefinierte Lage des Klemmsteges 43 in der Zahnlücke 40 und damit eine fehlerhafte Teilung der Mitnahmestifte 32 zustande kommen.

Anstelle der Klemmstege ist es auch möglich am Grundkörper 42 seitliche Rastelemente oder Ansätze vorzusehen, die beidseitig in die Zahnlücken 40 eingreifen und so den Grundkörper und damit die Mitnahmestifte 32 justieren. Oder es ist denkbar die Mitnahmestifte 32 selbst ohne Grundkörper unmittelbar im Riemen 26 in Abhängigkeit von der Zahnteilung anzuordnen.

Die Mitnahmestifte 32 (Pins) aus Metall werden in den Klammergrundkörper 42 mittels eines Spritzgußwerkzeuges eingegossen. Dieses Spritzgußwerkzeug kann nicht mit einer beliebig genauen Toleranz gefertigt werden. Das bedeutet, daß die Metallpins 32 nicht exakt zentrisch in X- und Y-Ebene im Pinklammergrundkörper 42 eingegossen werden können.

Damit die Pinklammern 38 immer mit der gleichen Fehlerlage auf dem Riemen 26 montiert werden, hat der Klammergrundkörper 42 auf der einen Seite eine Aussparung 48 und auf der anderen Seite eine Zentrier- oder Montagenase 49 (Figur 7). Die Klammergrundkörper 42 können somit nur lagerichtig auf dem Zahnriemen 26 montiert werden. Die Zentriernase 49 der einen Klammer paßt nur in die Aussparung 48 der benachbarten Klammer.

Damit werden Teilungsfehler der Mitnahmestifte vermieden, welche durch Toleranzen des Spritzgußwerkzeuges hervorgerufen werden.

Eine weitere Funktion der Klammeraussparung ist die folgende: Die Pinklammern 38 müssen möglichst nahe aneinanderliegen, um eine Elastizität der Klemmung in der Zahnriemenlücke 40 nicht zur Wirkung kommen zu lassen.

Würden die Klammergrundkörper 42 mit ihrer vollen Länge aneinanderliegen, so würde Papierstaub zwischen die Klammern gepreßt werden. Klammerbeschädigungen und Lagefehler wären die Folge. Durch die Klammeraussparung 48 liegen die Klammern 38 nur auf einer sehr kurzen Basis über Stege 50 in den Randbereichen aneinander, der mittlere Bereich ist frei (Figur 7). Papierstaub und anderer Schmutz kann somit zwischen den Klammern 38 ungepreßt herausfallen.

Wie aus den Figuren 8, 9 und insbesondere Figur 11 ersichtlich, kann die Papierbahn 10 bei parallelen (zylindrischen) Führungsflächen (Kragen 33) der Mitnahmestifte 32 an diesen Führungsflächen nach oben gegen den Vorschubraupendeckel 51 wandern und somit Lagefehler der Papiertransportlochungen 31 zu den Mitnahmestiften 32 erzeugen. Positionierungsfehler des Tonerbildes auf der Papierbahn beim Umdruck sind die Folge.

Eine Abhilfe bringt eine konische Ausführungsform der Pinführungsflächen (Kragen 33) (Figuren 10, 12). Die Führungsflächen 33 müssen so konisch sein, daß die Transportkraft der Papierbahn 10 eine Kraftkomponente erzeugt, welche gegen die Auflagefläche 52 (Papierleitbleche) der Papierbahn 10 wirkt. Die Papierbahn 10 kann somit nicht nach oben gegen die Vorschubraupendeckel 51 wandern. Eine lagegenaue Papierbahnführung während des Transportes und ein stabilerer Papierlauf werden damit erreicht.

Für die in der Figur 12 dargestellten Kraftbeziehungen gilt dabei folgendes:${\text{F}}_{̲} {\text{}}_{\text{n}} \text{-} {\text{F}}_{̲} {\text{}}_{\text{h}} \text{=} {\text{F}}_{̲} {\text{}}_{\text{v}}$${\text{F}}_{\text{v}} {\text{= F}}_{\text{h}} \text{x tan β}$

Dabei ist:
- Fₕ:: Transportkraft für die Papierbahn 10
- Fₙ:: Normalkraftkomponente, senkrecht zur Führungsfläche (Kragenfläche) 33
- Fᵥ:: Vertikalkraftkomponente der Papierbahn gegen das Papierleitblech 52
- β:: Pin-Flächenwinkel (Führungsflächenwinkel)

Bei einem Endlospapier-Duplex Datendrucker mit zwei dicht nebeneinanderliegenden Aufzeichnungsträgerbahnen E1, E2 im Parallelbetrieb, wie er in der Figur 1 dargestellt ist, ist die beschriebene Klammerkonstruktion von erheblichem Vorteil. Mit der erfindungsgemäßen Klammerkonstruktion können so zwei nebeneinanderlaufende Papierbahnen E1, E2 minimal nah aneinander betrieben werden. Bei dieser Klammerkonstruktion ist es jedoch günstig, die Papierbahn vor dem Austauchen bzw. vor dem Eintauchen der Pins, aus bzw. in die Transportlochungen zu heben, damit ein Ausreißen der Transportlochungen 31 vermieden wird. Das Anheben der Papierbahn kann entsprechend der Darstellung der Figur 13, in analoger Weise wie im Zusammenhang mit der Figur 5 beschrieben, durch entsprechende Rampenform des Papierleitbleches 52 erreicht werden.

Diese Papierleitblechformgebung erzeugt jedoch entsprechend der Darstellung der Figur 14 bei einer Papierzugkraft Fₚ eine Kraftkomponente Fᵥ in der Papierbahn 10, welche diese gegen die Vorschubraupendeckel 51 drückt. Papierlaufprobleme und Zeilenstandsfehler des Druckbildes sind die Folge.

Die konische Führungsflächenform der Mitnahmestifte verhindert diesen eben beschriebenen, störenden Effekt ebenfalls.

Bei den in elektrografischen Endlosdruckern verwendeten Traktorantrieben (DE-C2-3307583) sind die Mitnahmestifte üblicherweise in Klammern angeordnet, die neben den Riemen liegen. Da die Papierbahn einen Widerstand gegen die Transportrichtung hat, werden die Pinklammern bei dieser Drehmomentbelastung schräg gestellt. Dadurch weicht die Papierbahn, deren Lage durch die Transportpins bestimmt wird, von der erforderlichen Sollage ab. Das Tonerbild wird dann im Umdruckbereich lageversetzt auf die Papierbahn übertragen. Zeilenstandsfehler sind die Folge.

Die erfindungsgemäßen Klammern 38 sind so ausgeführt, daß sie zentrisch auf den Außenumfangsflächen der Riemen 26 (Figur 7) liegen. Ein Kippmoment kann somit nicht auftreten. Da die Klammern 38 sich nicht schrägstellen können, ist die Position der Mitnahmestifte 32 unabhängig von Transportlastschwankungen der Papierbahn.

Durch die bereits beschriebene Schrägstellung der bekannten Transportklammern wird die einzelne Klammer im Falle eines Papierstaus durch das auftretende Drehmoment, welches sich als Biegemoment auf den Klammerkörper auswirkt, so stark belastet, daß es zum Klammerbruch kommen kann.

Die erfindungsgemäße Klammer 38 hat die Mitnahmestifte 32 so angeordnet, daß diese zentrisch auf dem Transportriemen 26 liegen. Die Kraftweiterleitung vom Mitnahmestift zum Transportriemen erfolgt somit ohne Hebelarm. Es wird dadurch kein Biegemoment auf die Klammer übertragen. Eine Zerstörungsgefahr der Transportklammern bei einem Papierstau ist damit nicht mehr gegeben.

## Patentansprüche

1. Vorrichtung zum Transport eines mit Randlochungen (31) versehenen Aufzeichnungsträgers (10) in Druck- oder Kopiergeräten mit
- einem motorisch angetriebenen endlosen Zahnriemen (26), der auf seiner Innenumfangsfläche Transportzähne (39) aufweist, die in einer vorgegebenen am Abstand der Randlochungen (31) des Aufzeichnungsträgers (10) orientierten Zahnteilung angeordnet sind und
- auf der Außenumfangsfläche des Zahnriemens (26) angeordnete, in Abhängigkeit von der Zahnteilung justierte Mitnahmestifte (32), die zum Transport des Aufzeichnungsträgers (10) in die Randlochungen (31) des Aufzeichnungsträgers (10) eintauchen und die jeweils in einem Grundkörper (42) auf der Außenumfangsfläche des Zahnriemens (26) angeordnet sind, wobei dem Grundkörper (42) ein am Grundkörper (42) verrastetes Justierelement (43) zugeordnet ist, das in durch Zahnflanken (41) der Transportzähne (39) begrenzte Zahnlücken (40) eingreift und so den Grundkörper (42) justiert.

2. Vorrichtung nach Anspruch 1 mit einem an den Zahnflanken (41) der Transportzähne (39) über Justierschrägen (46) angreifenden 'Justierelement (43).

3. Vorrichtung nach einem der Ansprüche 1 oder 2, wobei das als Rastelement ausgebildete Justierelement einen durch eine Zahnlücke (40) geführten Klemmsteg (43) aufweist mit Auflagenippeln (47), die derart angeordnet sind, daß sich das Rastelement linienförmig mit maximaler Basis in der Zahnlücke (40) abstützt.

4. Vorrichtung nach einem der Ansprüche 1 bis 3 mit einem die Mitnahmestifte (32) aufnehmenden Grundkörper (42), der mindestens einseitig im Berührungsbereich zum danebenliegenden Grundkörper (42) Abstandselemente (50) aufweist.

5. Vorrichtung nach einem der Ansprüche 1 bis 4 mit die Mitnahmestifte (32) aufnehmenden Grundkörpern (42), die Positioniermittel (48, 49) aufweisen, die derart ausgestaltet sind, daß die Grundkörper (42) nur in einer definierten Einbaulage nebeneinander auf dem Zahnriemen (26) angeordnet werden können.

6. Vorrichtung nach Anspruch 5 mit einem die Mitnahmestifte (32) aufnehmenden Grundkörper (42), der in den Berührungsbereichen zum danebenliegenden Grundkörper auf der einen Seite eine Aussparung (48) und auf der anderen Seite eine Montagenase (49) aufweist.

7. Vorrichtung nach einem der Ansprüche 1 bis 6 mit Mitnahmestiften (32), die einen Kragen (33) mit konischen sich in Richtung einer Auflagefläche (52) für den Aufzeichnungsträger (10) verjüngenden Führungsflächen aufweisen, an den ein sich verjüngender Kopfteil (34) anschließt, wobei die Mitnahmestifte (32) beim Transport des Aufzeichnungsträgers (10) in die Randlochungen (31) des Aufzeichnungsträgers (10) bis in den Bereich ihrer Kragen (33) eintauchen und die Führungsflächen im Kontaktbereich zu dem Aufzeichnungsträger (10) eine den Aufzeichnungsträger gegen die Auflagefläche (52) drückende Kraftkomponente erzeugen.

8. Vorrichtung nach einem der Ansprüche 1 bis 7 mit
- mindestens einer Riemenscheibe (27) über die der Zahnriemen (26) geführt ist,
- einer im Bereich der Riemenscheibe (27) angeordneten Aufzeichnungsträger-Positioniervorrichtung (35), die den Aufzeichnungsträger beim Eintauchen und Freigeben der Mitnahmestifte (32) während der Drehung der Riemenscheibe im Bereich des Kopfteiles (34) der Mitnahmestifte (32) derart führt, daß die Randlochungen (31) nicht verformt werden.

9. Vorrichtung nach Anspruch 8 mit einem den Aufzeichnungsträger im Bereich der Riemenscheibe (27) anhebenden Führungselement (35).

10. Vorrichtung nach einem der Ansprüche 8 oder 9 mit einer den Zahnriemen (26) in einem Transportbereich zwischen den Riemenscheiben stützenden Stützeinrichtung (36) mit zugeordneten Niederhalteelmenten (37) für den Aufzeichnungsträger.

11. Vorrichtung nach einem der Ansprüche 1 bis 10, wobei die Mitnahmestifte zentrisch auf dem Zahnriemen angeordnet sind.

12. Vorrichtung nach einem der Ansprüche 1 bis 11 mit zwei zum parallelen Transport von Aufzeichnungsträgern (10) im dichten Abstand (L) nebeneinander im Bereich einer Umdruckstation (15) einer elektrografischen Druckeinrichtung angeordneten Transporteinrichtungen.

## Claims

1. Device for transporting a recording medium (10) provided with edge perforations (31) in printers or copiers, having
- a motor-driven endless toothed belt (26) which, on its inner circumferential face, has transport teeth (39) which are arranged at a predefined tooth pitch matched to the spacing between the edge perforations (31) of the recording medium (10), and
- driving pins (32), which are arranged on the outer circumferential face of the toothed belt (26) and adjusted on the basis of the tooth pitch and which, in order to transport the recording medium (10), penetrate into the edge perforations (31) of the recording medium (10), and which in each case are arranged in a base element (42) on the outer circumferential face of the toothed belt (26), the base element (42) being assigned an adjusting element (43) which is latched to the base element (42), engages in tooth gaps (40) bounded by tooth flanks (41) of the transport teeth (39) and in this way adjusts the base element (42).

2. Device according to Claim 1, having an adjusting element (43) which acts on the tooth flanks (41) of the transport teeth (39) via adjusting bevels (46).

3. Device according to either of Claims 1 and 2, the adjusting element, which is designed as a latching element, having a clamping web (43) which is led through a tooth gap (40) and has contact nipples (47) which are arranged in such a way that the latching element is supported linearly with a maximum base in the tooth gap (40).

4. Device according to one of Claims 1 to 3, having a base element (42) which accommodates the driving pins (32) and which, at least on one side, has spacer elements (50) in the contact area with the adjacent base element (42).

5. Device according to one of Claims 1 to 4, having base elements (42) which accommodate the driving pins (32) and which have positioning means (48, 49) which are configured in such a way that the base elements (42) can be arranged only in a defined installation position beside one another on the toothed belt (26).

6. Device according to Claim 5, having a base element (42) which accommodates the driving pins (32) and, in the contact areas to the adjacent base elements, on one side has a recess (48) and on the other side has a mounting lug (49).

7. Device according to one of Claims 1 to 6, having driving pins (32) which have a collar (33) with conical guide faces which taper in the direction of a contact face (52) for the recording medium (10) and which are adjoined by a tapering top part (34), the driving pins (32), during the transport of the recording medium (10), penetrating into the edge perforations (31) of the recording medium (10) as far as the area of their collar (33), and the guide faces in the contact area with the recording medium (10) producing a force component which presses the recording medium against the contact face (52).

8. Device according to one of Claims 1 to 7, having
- at least one belt pulley (27) over which the toothed belt (26) is led,
- a recording-medium positioning device (35) which is arranged in the area of the belt pulley (27) and, during the penetration and release of the driving pins (32) during the rotation of the belt pulley, guides the recording medium in the area of the top part (34) of the driving pins (32) in such a way that the edge perforations (31) are not deformed.

9. Device according to Claim 8, having a guide element (35) which lifts the recording medium in the area of the belt pulley (27).

10. Device according to either of Claims 8 and 9, having a supporting device (36) which supports the toothed belt (26) in a transport area between the belt pulleys and has associated hold-down elements (37) for the recording medium.

11. Device according to one of Claims 1 to 10, the driving pins being arranged centrally on the toothed belt.

12. Device according to one of Claims 1 to 11, having two transport devices for the parallel transport of recording media (10) at a short distance (L) arranged beside each other in the area of a transfer-printing station (15) of an electrographic printing device.

## Revendications

1. Dispositif pour le défilement d'un support d'information (10) doté de perforations marginales (31) dans des appareils d'impression ou des copieurs, comportant :
- une courroie crantée (26) sans fin entraînée par un moteur, dont la surface périphérique intérieure possède des crans de défilement (39) qui sont agencés avec un pas prédéterminé lié à l'écartement des perforations marginales (31) du support d'information, et
- des picots d'entraînement (32) agencés sur la surface périphérique extérieure de la courroie crantée (26) et ajustés en fonction de l'écartement des crans, lesquels picots pénètrent dans les perforations marginales (31) du support d'information (10) pour le défilement du support d'information (10) et sont chacun agencés dans un corps de base (42) sur la surface périphérique extérieure de la courroie crantée (26), un élément d'ajustage (43) étant associé au corps de base (42) dans lequel il est encliqueté, lequel élément d'ajustage vient en prise dans des creux (40) entre les crans et délimités par des flancs (41) des crans de défilement (39), et ajuste de cette façon le corps de base (42).

2. Dispositif selon la revendication 1, comportant un élément d'ajustage (43) s'enchâssant dans les flancs (41) des crans de défilement (39) au niveau de biseaux d'ajustage (46).

3. Dispositif selon l'une des revendications 1 ou 2, dans lequel l'élément d'ajustage conformé comme un élément d'arrêt comporte une barrette de serrage (43) dotée d'ergots de soutien (47) et introduite dans un creux (40), lesquels ergots de soutien sont agencés de telle façon que l'élément d'arrêt vienne s'appuyer dans le creux (40) avec une base maximale.

4. Dispositif selon l'une des revendications 1 à 3, comportant un corps de base (42) recevant les picots d'entraînement (32), lequel corps de base comporte au moins d'un côté des éléments de distanciation (50) dans la zone de contact avec le corps de base adjacent (42).

5. Dispositif selon l'une des revendications 1 à 4, comportant des corps de base (42) recevant les picots d'entraînement (32), lesquels corps de base comportent des moyens de positionnement (48, 49) qui sont conformés de façon à ce que les corps de base (42) puissent être agencés les uns à côté des autres sur la courroie crantée (26) seulement dans une position de montage définie.

6. Dispositif selon la revendication 5, comportant un corps de base (42) recevant les picots d'entraînement (32), lequel corps de base comporte, dans les zones de contact avec le corps de base adjacent, d'un côté un évidement (48) et de l'autre côté un ergot de montage (49).

7. Dispositif selon l'une des revendications 1 à 6, comportant des picots d'entraînement (32) qui comportent un collet (33) doté de surfaces de guidage coniques qui s'amincissent dans la direction d'une surface de soutien (52) pour le support d'information (10), et auxquelles se raccorde une partie supérieure (34) s'amincissant, les picots d'entraînement (32) pénétrant dans les perforations marginales (31) du support d'information (10) jusqu'au niveau de leur collet (33) lors du défilement du support d'information (10), et les surfaces de guidage générant une force pressant le support d'information contre la surface de soutien (52) dans la zone de contact avec le support d'information (10).

8. Dispositif selon l'une des revendications 1 à 7, comportant :
- au moins une poulie de courroie (27) guidant la courroie crantée (26),
- au moins un dispositif de positionnement de support d'information (35) agencé au niveau de la poulie de courroie (27) et guidant le support d'information lors de la pénétration et de la sortie des picots d'entraînement (32), pendant la rotation de la poulie de courroie, au niveau de la partie supérieure (34) des picots d'entraînement (32), de façon à ne pas déformer les perforations (31).

9. Dispositif selon la revendication 8, comportant un élément de guidage (35) soulevant le support d'information au niveau de la poulie de courroie (27).

10. Dispositif selon l'une des revendications 8 ou 9, comportant un dispositif de soutien (36) qui soutient la courroie crantée (26) dans une zone de défilement entre les poulies de courroie et qui comporte des éléments de pressage associés (37) pour le support d'information.

11. Dispositif selon l'une des revendications 1 à 10, dans lequel les picots d'entraînement sont agencés au centre de la courroie crantée.

12. Dispositif selon l'une des revendications 1 à 11, comportant deux mécanismes de défilement en parallèle de supports d'information (10) agencés à faible distance (L) l'un à côté de l'autre, au niveau d'une station de duplication (15) d'un appareil d'impression électrographique.
